# EUROPÄISCHE PATENTANMELDUNG

(11) **EP 1 785 048 A1**
(43) Veröffentlichungstag der Anmeldung: **16.05.2007**
(21) Anmeldenummer: 06123551.1
(22) Anmeldetag: 06.11.2006
(51) Int. Cl.: A43B 13/14

(54) **Schuh**

(30) Priorität: 09.11.2005 CH 17952005
(71) Anmelder: Schneider, Arno, 9607 Mosnang (CH)
(72) Erfinder: Schneider, Arno, 9607 Mosnang (CH)
(74) Vertreter: Stocker, Kurt

(57) **Zusammenfassung**

Ein Schuh (1) umfasst einen Sohlenkörper (2), der beim Gehen am Boden abrollt, eine In-nensohle (5), welche als Auflagefläche für einen Fuss auf der Oberseite des Sohlenkörpers (2) angeordnet ist und einen Oberschuh (3), der den Fuss am Sohlenkörper (2) hält. Der Sohlenkörper (2) weist in der Schuhlängsrichtung auf seiner Unterseite eine konvexe Form auf, bei der die dickste Stelle hinter der Schuhmitte sowie vor dem hintersten Viertel des Schuhs (1) angeordnet ist. In der vorderen Hälfte des Sohlenkörpers (2) ist ein Knickbereich (6) ausgebildet, der unter Knickbelastung eine Krümmung des Sohlenkörpers (2) und dabei ein Stehen auf den Zehen bei angehobener Ferse ermöglicht. Die untere Aussenfläche des Sohlenkörpers (2) ist durchgehend und im Knickbereich (6) ist eine Gelenkschicht (4) ausgebildet, welche von der Innensohle (5) beabstandet ist und sich mit der in Längs-richtung konvexen Form von der dicksten Stelle gegen die Spitze des Schuhs (1) er-streckt. Dadurch wird sowohl ein gleichmässiger Abrollvorgang als auch das Anheben der Ferse als kontinuierlicher Ablauf ermöglicht.

## Beschreibung

Die Erfindung bezieht sich auf Schuhe nach dem Oberbegriff des An-spru-ches 1.

Das Stehen und der Bewegungsablauf beim Gehen und Laufen werden von den Schuhen mitgeprägt. Es gibt verschiedene Schuhe, welche helfen die Haltung und die Bewegungs-abläufe zu verbessern. Bei den unterschiedlichen Schuhen stehen je verschiedene Aspekte der Bewegung oder Haltung im Vordergrund.

Aus der EP 999 764 B1 ist ein Schuh bekannt, der mit einem gefederten Fersenbereich das Aufsetzen der Ferse möglichst weich gestaltet, um die auf die Gelenke und die Wirbelsäule wirkenden Stossbelastungen beim Aufsetzen des Fusses zu reduzieren. Ein Nachteil dieses Schuhes besteht darin, dass nach dem Aufsetzen das Abrollen erschwert ist, weil zuerst eine Kippbewegung des Fusses mit dem Schuh über eine Auflagekante in der Mitte des Schuhes durchgeführt werden muss. Dabei muss das Fussgelenk die für das Kippen des Schuhes nötige Kraft auf den Ballenbereich des Schuhes übertragen. Bei der weiteren Vor-wärtsbewegung des Beines wird der Schwerpunkt des Fusses angehoben, weil die dicke Sohle nicht beim Ballen geknickt werden kann. Die fehlende Knickmöglichkeit beim Ballen erschwert auch das Begehen von stark ansteigenden Wegen. Ohne Knicken kann beim Ab-treten kein genügender Haftreibungskontakt zwischen Schuh und Rampe gewährleistet werden.

Die DE 43 19 650 A1 beschreibt einen Schuh, bei dem das Abrollen optimiert ist. Der Soh-lenkörper dieses Schuhs weist in der Schuhlängsrichtung auf seiner Unterseite eine kon-vexe Form auf, bei der die dickste Stelle unter dem Fussgelenk liegt. In der vorderen Hälfte des Sohlenkörpers wird mit einer nach unten offenen Nut ein Knickbereich gebildet, wobei die Schwenkachse beim oberen Rand des Sohlenkörpers, also bei der Innensohle, liegt. Beim Anheben der Ferse kann sich der hinter der Nut liegende Teil des Schuhes steiler stellen als der Bereich vor der Nut. Dabei wird die Nut geöffnet und bei der Schwenkachse eine starke Krümmung (kleiner Krümmungsradius) des oberen Sohlenkörper-Randes be-wirkt. Die Lage des eng begrenzten Krümmungsbereiches ist durch die Nut genau vorgege-ben. Bei Füssen mit gleicher Länge variiert aber die individuelle Knicklage, welche beim Gehen als angenehm empfunden wird. Deshalb wir der von einer engen Nut gebildete Knick-bereich auch bei gleicher Fussgrösse nicht von allen Personen als angenehm empfunden.

Wenn nun die Nut immer wieder geöffnet und geschlossen wird, ist die Wahrscheinlichkeit gross, dass kleine Teile in der Nut festgeklemmt werden und das Zurückschwenken der bei-den Sohlenbereiche in eine ebene Lage ohne angewinkelte Zehen verunmöglicht wird. Der schmale Schwenkbereich beim oberen Rand des Sohlenkörpers bildet eine Sollbruchstelle, welche die Lebensdauer des Schuhes stark verringert. Zudem wird der Abrollvorgang beim Erreichen des Schwenkbereiches abrupt verändert, was beim Gehen und Stehen zu einer Unsicherheit führen kann.

Die Aufgabe der vorliegenden Erfindung besteht nun darin, Schuhe zu fin-den, die einen gleichmässigen Abrollvorgang gewährleisten und auch das Anheben des Fusses hinter dem Ballen so ermöglichen, dass die Schuhsohle im Bereich der Zehen möglichst flächig im Kontakt zur Unterlage verbleibt.

Diese Aufgabe wird durch die Merkmale des Anspruches 1 gelöst. Die abhängi-gen An-sprüche beschreiben alternative bzw. vorteilhafte Ausfüh-rungsformen.

Beim Lösen der Aufgabe wurde erkannt, dass im Knickbereich eine von der Innensohle beabstandete Gelenkschicht angeordnet werden muss. Die Gelenkschicht übernimmt die Scharnierfunktion, wobei das Knicken über eine Krümmung der Gelenkschicht und somit von der Innensohle beabstandet erfolgt. Beim Knicken bleibt die Länge der Ge-lenkschicht im Wesentlichen unverändert. Die Gelenkschicht wird im Bereich des Bal-lens gekrümmt, wobei sich die genaue Lage des Krümmungsbereiches an den jeweili-gen Fuss anpasst. Durch die Ausdehnung des Ballenbereiches ergibt sich ein genügend grosser Krümmungsradius und die Gelenkschicht wird beim Gehen nur so beansprucht, dass keine Bruchgefahr besteht. Aufgrund des Abstandes der Gelenkschicht von der Innensohle liegt die Gelenkschicht nahe bei der unteren Aussenfläche des Sohlenkör-pers und die Aussenfläche kann durchgehend ausgebildet werden, ohne dass dadurch das Knicken massgeblich beeinträchtigt wird. Ein Festklemmen von Teilen kann mit einer durchgehenden Aussenfläche ausgeschlossen werden.

In einer bevorzugten Ausführungsform umfasst der Sohlenkörper einen Formkörper zur Bildung der konvexen Form und eine Gelenkschicht, die sich von der unteren Seite des Formkörpers über den Knickbereich nach vorne erstreckt. Der Formkörper und die Ge-lenkschicht sind gegebenenfalls einteilig, vorzugsweise aber zweiteilig miteinander ver-bunden, ausgebildet.

Um den Knickablauf in der Art von Schuhen mit dünnen flexiblen Sohlenkörpern zu er-möglichen, wird im Knickbereich zwischen der Gelenkschicht und der Innensohle ein verformbares Füllelement aus elastischem Material angeordnet. Dieses Füllelement ermöglicht die relative Bewegung bzw. Verformung der oberen Abschlussfläche des Sohlenkörpers relativ zur Gelenkschicht. Das Füllelement und die Formkräfte der anderen Schichten des Sohlenkörpers geben dem Sohlenkörper und somit dem Schuh die Ruheform.

Die weiteren Schichten des Sohlenkörpers werden entsprechend dem jeweiligen Ver-wendungszweck des Schuhs und seinem Ausbaukomfort gewählt. Um ein weicheres Auftreten und Abrollen zu ermöglichen wird unter der Gelenkschicht vorzugsweise noch eine erste Dämpfungsschicht vorgesehen. Gegebenenfalls ist unter der Innensohle eine zweite Dämpfungsschicht angeordnet. Die unterste Schicht des Sohlenkörpers ist eine Schuhsohle. Bei einem besonders einfach aufgebauten Schuh kann die Schuhsohle auch gerade die Gelenkschicht bilden. Ein Schuh mit einem besonders einfachen Auf-bau umfasst dann beispielsweise lediglich die Schuhsohle, den Formkörper, das elasti-sche Füllelement, die Innensohle und den Oberschuh.

Um zwischen den Schichten des Sohlenkörpers Reibung zu vermeiden, können die Schichten des Sohlenkörpers über je eine Klebeschicht mit der jeweils daran anschlies-senden Schicht verbunden werden.

Die Zeichnungen erläutern die erfindungsgemässen Schuhe anhand eines Aus-füh-rungsbeispieles. Dabei zeigt
Fig. 1 einen vertikalen Schnitt durch den Sohlenbereich mit darüber schematisch dar-gestelltem Oberschuh und zwei Bodenausrichtungen während des Abroll-vorganges.
Fig. 2 einen vertikalen Schnitt durch den Sohlenbereich mit darüber schematisch dar-gestelltem Oberschuh und einer Bodenausrichtung beim Abtreten.

Fig. 1 zeigt einen Schuh 1 mit einem Sohlenkörper 2 und einem Oberschuh 3. Der Soh-lenkörper 2 umfasst zumindest einen Formkörper 3, eine Gelenkschicht 4 und an seiner dem Fuss zugewandten Oberseite eine Innensohle 5, deren Oberfläche gegebenenfalls an den Fuss angepasst ist. Der Formkörper 3 dient zur Bildung der konvexen Aussen-form an der Unterseite des Sohlenkörpers 2 und erstreckt sich zwischen der Innensohle 5 und der Gelenkschicht 4 vom hintern Endbereich des Sohlenkörpers 2 nach vorne bis wenig über dessen Mitte. Der Formkörper 3 ist im Wesentlichen hart, bzw. hat eine ge-ringe Elastizität. Er wird aus Kunststoff, hartem Gummi, Holz oder gegebenenfalls Me-tall gebildet. Um das Gewicht zu minimieren wird der Formkörper 3 etwa mit Hohlräu-men, insbesondere kammerförmig, aufgebaut. Um auch bei Hohlräumen die für das feste Auftreten benötigte Stabilität zu gewährleisten, werden beispielsweise Längs- und/oder Querstege vorgesehen, die sich von der oberen zur unteren Randfläche erstrecken.

Vom mittleren Schuhbereich gegen das vordere Schuhende hin ist zwi-schen der Innen-sohle 5 und der Gelenkschicht 4 ein verformbares Füllelement 9 aus elastisch verform-baren Material angeordnet. Geeignet sind beispielsweise geschäumte Materialien, wie etwa Schaumgummi. Es kann aber auch einfach Gummi verwendet werden, wobei dann vorzugsweise mit Hohlräumen die gewünschte Elastizität erzielt wird. Das Füllelement 9 hat zusammen mit der Gelenkschicht 4 einen wichtigen Einfluss auf die Knickeigen-schaft des Sohlenkör-pers 2.

Ein Knickbereich 6 ist in der vorderen Hälfte, vorzugsweise von vorne bei im Wesentlichen einem Drittel, des Sohlenkörpers 2 ausgebildet. Der Knickbereich 6 ermöglicht unter Knick-belastung eine Krümmung des Sohlenkörpers 2 und dabei ein Stehen auf den Zehen bei an-gehobener Ferse. Die Gelenkschicht 4 erstreckt sich von der unteren Seite des Form-körpers 3 über den Knickbereich 6 nach vorne. Der Formkörper 3 und die Gelenkschicht 4 sind bei einfach aufgebauten Schuhen gegebenenfalls einteilig ausgebildet. Vorzugs-weise aber ist die Gelenkschicht 4 an der unteren Seite des Formkörpers 3 befestigt. Wenn der Sohlenkörper 2 aus möglichst wenigen Elementen zusammengestellt werden soll, so kann die Gelenkschicht 4 als Schuhsohle ausgebildet werden.

Wenn jede Funktion des Schuhs jeweils im Wesentlichen für sich optimiert werden soll, so ist es vorteilhaft die verschiedenen Elemente entsprechend ihrer jeweiligen Funktion zu wählen. Daher wird an der Unterseite des Sohlenkörpers 2 vorzugsweise eine Schuhsohle 7 angeordnet. Zwischen der Schuhsohle 7 und der Gelenkschicht 4 bzw. dem Formkörper 3 ist im dargestellten Ausführungsbeispiel eine erste Dämpfungs-schicht 8 eingesetzt, die das Auftreten etwas dämpft. Zudem werden kleine Uneben-heiten des Bodens beim Abrollen etwas ausgeglichen.

Wenn eine weitergehende Dämpfung gewünscht wird, so kann über dem Formkörper und dem verformbaren Füll-element 9 eine zweite Dämpfungsschicht 10 eingesetzt werden. Bei Schuhen mit zwei Dämpfungsschichten können zwei Dämpfungsmaterialien mit unterschiedlicher Elastizität und gegebenenfalls auch unterschiedliche Schicht-dicken eingesetzt werden, so dass ein gezielt zweistufiges Abfedern gewährleistet ist. Die Schlagbelastung der Gelenke kann somit auf ein Minimum reduziert werden.

Mit einem Unterschuh-boden 11 zwischen der Innensohle und der zweiten Dämpfungs-schicht 10 kann die Sta-bilität des Sohlenkörpers 2 erhöht werden. Der Unterschuhbo-den 11 kann die Gelenkschicht 4 in der vorderen Schuhhälfte, also vor dem Formkörper 3, etwas nach oben spannen. Die Spannung in der Gelenkschicht 4 wird über den Un-terschuhboden 11 und den Formkörper 3 aufgebaut, indem diese beiden Teile mitein-ander und je an der Gelenkschicht 4 befestigt sind. Die Spannwirkung des Unterschuh-bodens 11 und das elastische Füllelement 9 können die gewünschte Krümmung der Gelenkschicht 4 gewährleisten. Der Unterschuhboden 11 gleicht auch die Druckvertei-lung im Bereich des elastischen Füllelementes 9 aus. Falls die zweite Dämpfungs-schicht 10 die gewünschte Wirkung des Unterschuhbodens 11 beeinträchtigt, können diese beiden Schichten gegebenenfalls auch miteinander vertauscht werden.

Die Materialien und Schichtdicken der verschiedenen Schichten müssen so gewählt werden, dass der gewünschte Abrollvorgang und die Möglichkeit des Abtretens, bzw. des Stehens auf den Zehen bei angehobener Ferse, ermöglicht wird.

Der Sohlenkörper 2 ist oben an den Fuss angepasst im Wesentlichen flach und weist in der Schuhlängsrichtung auf seiner Unterseite eine konvexe Form auf. Die dickste Stelle liegt hinter der Schuhmitte sowie vor dem hintersten Viertel des Schuhs. Die konvexe Unterseite des Sohlenkörpers 2 weist in den hinteren zwei Dritteln des Schuhs 1 eine im Wesentli-chen konstante Krümmung auf, wobei der Krümmungsradius mindestens einen Drittel, vorzugsweise mindestens die Hälfte und insbesondere maximal drei Viertel, vor-zugsweise maximal zwei Drittel der Länge des Sohlenkörpers 2 beträgt. Für den Abroll-vorgang muss der Sohlenkörper 2 auch im Knickbereich 6 noch eine erhöhte Mächtig-keit aufweisen. Die Mächtigkeit des Sohlenkörpers 2 nimmt im Knickbereich 6 vom Formkörper 3 gegen die Schuhspitze 1a hin ab.

Beim Gehen trifft der Schuh 1 mit seinem hinteren Bereich auf den Boden auf. Die Bo-denlinie B1 zeigt die relative Ausrichtung des Bodens zum Schuh 1 am Anfang des Ab-rollvorganges. Die Bodenlinie B2 zeigt die relative Ausrichtung des Bodens zum Schuh 1 am Ende des Abrollvorganges auf dem Formkörper 3. Beim weiteren Abrollen im Knickbereich 6 kann mit dem Anheben der Ferse ein Knick beim Ballen erzielt wer-den, was in Fig. 2 dargestellt ist. Die Bodenlinie B3 zeigt die relative Ausrichtung des Bodens zum Schuh 1 beim Abtreten mit angehobener Ferse.

Eine obere, vorzugsweise mehrschichtige, Lage des Sohlenkörpers 2 umfasst die In-nensohle 5, insbesondere den Unterschuhboden 11 und gegebenenfalls die zweite Dämpfungsschicht 11. Eine untere, vorzugsweise mehrschichtige, Lage des Sohlenkör-pers 2 umfasst die Gelenkschicht 4, insbesondere eine Schuhsohle 7 und gegebenen-falls die erste Dämpfungsschicht 8. Die obere und untere Lage sind in Längsrichtung an beiden Enden miteinander verbunden. Durch den zwischen den beiden Lagen angeord-neten Formkörper 3 und das verformbare Füllelement 9 werden der Abstand der beiden Lagen und die Krümmung der unteren Lage bestimmt.

In der dargestellten Ausführungsform erstreckt sich das hintere Ende 9a des Füllele-ments 9 spitz auslaufend über das vordere Formkörperende 3a des Formkörpers 3. Dieser auslaufende Übergang zwischen den beiden Stützelementen mit unterschiedli-cher Festigkeit verhindert das Auftreten von unangenehmen Druckstellen, weil ja die Auslenkbarkeit der Fusssohle 5 im Überlappungsbereich der Stützelemente von vorne nach hinten kontinuierlich abnimmt. Zudem erstreckt sich der für das Abrollen vorteil-hafte feste Formkörper 3 spitz auslaufend über der Gelenkschicht 4 bis nahe zum Knickbereich 6 hin.

Das vordere Ende 9b des Füllelements 9 erstreckt sich zwischen der oberen und der unteren Lage des Sohlenkörpers 2 keilförmig nach vorne. Aufgrund der nach vorne spitz auslaufenden Form und der Möglichkeit Füllelemente 9 mit unterschiedlicher Elastizität einzusetzen, kann die Krümmungseigenschaft im Knickbereich 6 so optimiert werden, dass sie für jeden Fuss unabhängig von der individuellen Lage des Ballens, optimal ist. Falls die Knickfunktion am vordern Ende und die Abstützfunktion am hinteren Ende des elastischen Füllelementes 9 mit unterschiedlichen Materialien besser gewährleistet werden kann, ist es auch möglich das elastische Füllelement 9 zweiteilig oder gegebe-nenfalls mehrteilig auszubilden.

Fig. 2 zeigt den Schuh 1 mit einer Krümmung des Sohlenkörpers 2 im Knickbereich 6. Beim Knicken muss die obere Lage des Sohlenkörpers 2 nach unten etwas durchgebo-gen werden, um einen grösseren Längsbereich dieser Lage im Knickbereich 6 aufzu-nehmen. Dazu wird der obere Rand des Füllelements 9 zumindest teilweise nach unten gedrückt und das Füllelement 9 dabei komprimiert. Die Gelenkschicht 4 kann mit zu-nehmendem Abstand vom vorderen Formkörperende 3a des Formkörpers 3 leichter nach oben gebogen werden. Darum wird sich die Krümmung immer direkt bei der indi-viduellen Lage des Ballens ausbilden. Die Steifigkeit der Gelenkschicht 4 und die Elastizität des Füllelementes 9 werden so gewählt, dass die Knickbarkeit auch bei leichten Personen gewährleistet ist und dass aber der Übergang vom Abrollen auf dem Formkörper zum Abtreten im geknickten Zustand nicht abrupt ist.

Der erfindungsgemässe Aufbau des Sohlenkörpers 2 erlaubt die Optimierung des Gehvor-ganges für alle Personen. Nebst Standardausführungen sind auch für jede Fussgrösse an Gewichtsklassen angepasste Ausführungen möglich. Zudem kann die Abrollunter-stützung durch unterschiedliche Krümmungsverläufe des Formkörpers stärker oder schwächer ausgebildet werden, so dass die Schuhe auch bezüglich der Verwendung optimiert werden können. Beim Abrollen muss keine Kippkante überwun-den werden und der Übergang vom Abrollen zum Anheben der Ferse erfolgt konti-nuierlich ohne abrupten Wechsel.

Das Knickverhalten des Schuhs kann einfach durch Variieren des Materials und der Schichtdicke der Gelenkschicht beeinflusst werden. Die Gelenkschicht wird vorzugs-weise von elastischem Flachmaterial mit einer Schichtdicke im Bereich von 0.5mm bis 15mm, vorzugsweise von 1 bis 5mm, insbesondere von im Wesentlichen 2mm gebildet. Bei der Verwendung von hart-elastischem Material wird eine kleinere und bei weich-elastischem Material eine grössere Schichtdicke bevorzugt. Hartelastisches Material ist vor allem auf die Gelenkfunktion ausgerichtet und weichelastisches Material kann auch noch eine Dämpfungsfunktion übernehmen, oder als Schuhsohle verwendet werden. In der einfachsten Ausführungsform ist die Gelenkschicht ein Kunststoff-Schichtmaterial.

Die erste Dämpfungsschicht 8 hat eine Schichtdicke im Bereich von 3mm bis 20mm, vorzugsweise von 5 bis 10mm, insbesondere von im Wesentlichen 8mm. Das Material ist stark elastisch. Die Bodensohle 7 ist eine gängige Sohle und hat eine Schichtdicke im Bereich von 1 bis 20mm, vorzugsweise 2 bis 10mm, insbesondere von im Wesentli-chen 3mm. Der Unterschuhboden 11 kann aus Leder, Gummi oder Kunststoff gebildet werden. Die zweite Dämpfungsschicht 10 hat eine Schichtdicke im Bereich von 3mm bis 20mm, vorzugsweise von 5 bis 10mm, insbesondere von im Wesentlichen 8mm.

Die einzelnen Schichtdicken und auch die verwendeten Materialien hängen von der An-zahl vorhandener Schichten und deren Schichtdicken und Materialien ab. Der Sohlen-körper 2 wird so aufgebaut, dass er zusammen mit dem Oberschuh nebst der Abroll-eigenschaft auch die gewünschte Knickeigenschaft erhält. Dabei sollte also weder die obere noch die untere Lage und auch nicht die Kombination der beiden Lagen das Kni-cken bei den Ballen verhindern.

Der erfindungsgemässe Schuh ermöglicht ein optimiertes Abrollen. Beim Stehen muss das Gleichgewicht aktiv gehalten werden. Mit der Benützung dieses Schuhs werden sowohl die Muskeln, Sehnen und Bänder des Fussgelenkes als auch die Muskulatur der Waden, Oberschenkel, des Beckens, des Gesässes und des Rückens gestärkt.

## Patentansprüche

1. Schuh (1) mit einem Sohlenkörper (2), der beim Gehen am Boden abrollt, einer Innen-sohle (5), welche als Auflagefläche für einen Fuss auf der Oberseite des Sohlenkörpers (2) angeordnet ist und einem Oberschuh (3), der den Fuss mit den Zehen vorne und der Ferse hinten am Sohlenkörper (2) hält, wobei der Sohlenkörper (2) in der Schuhlängs-richtung auf seiner Unterseite eine konvexe Form aufweist, bei der die dickste Stelle hinter der Schuhmitte sowie vor dem hintersten Viertel des Schuhs (1) angeordnet ist und in der vorderen Hälfte des Sohlenkörpers (2) ein Knickbereich (6) ausgebildet ist, der unter Knickbelastung eine Krümmung des Sohlenkörpers (2) und dabei ein Stehen auf den Zehen bei angehobener Ferse ermöglicht, da-durch **gekennzeich-net, dass** die untere Aussenfläche des Sohlenkörpers (2) durchgehend ist und im Knickbe-reich (6) eine Gelenkschicht (4) ausgebildet ist, welche von der Innensohle (5) beabstandet ist und sich mit der in Längsrichtung konvexen Form von der dicksten Stelle gegen die Spitze des Schuhs (1) erstreckt.

2. Schuh (1) nach Anspruch 1, da-durch **gekennzeichnet**, dass der Sohlenkörper (2) einen Formkörper (3) zur Bildung der konvexen Form umfasst und dass sich die Gelenkschicht (4) von der unteren Seite des Formkörpers (3) über den Knickbereich (6) nach vorne erstreckt, wobei der Formkörper (3) und die Gelenkschicht (4) gege-benenfalls einteilig, vorzugsweise aber zweiteilig miteinander verbunden, ausgebil-det sind.

3. Schuh (1) nach Anspruch 2, da-durch **gekennzeichnet**, dass im Knickbereich (6) zwischen der Gelenkschicht (4) und der Innensohle (5) ein verformbares Füll-element (9) aus elastischem Material angeordnet ist.

4. Schuh (1) nach Anspruch 3, da-durch **gekennzeichnet**, dass der vordere Sechstel des Sohlenkörpers (2) frei vom verformbaren Füllelement (9) ist, welches Füllelement (9) vorzugsweise nach vorne und insbesondere auch nach hinten im Vertikalschnitt keilförmig ausläuft, wobei der nach hinten gerichtete Keil über einem entsprechen-den keilförmigen Ende des Formkörpers (3) ausläuft.

5. Schuh (1) nach einem der Ansprüche 1 bis 4, da-durch **gekennzeichnet**, dass an der Unterseite des Sohlenkörpers (2) eine Schuhsohle (7) angeordnet ist.

6. Schuh (1) nach einem der Ansprüche 1 bis 5, da-durch **gekennzeichnet**, dass im Sohlen-körper (2) unter dem Formkörper (3) und der Gelenkschicht (4) eine erste Dämpfungsschicht (8) angeordnet ist.

7. Schuh (1) nach einem der Ansprüche 1 bis 6, da-durch **gekennzeichnet**, dass im Sohlen-körper (2) über dem Formkörper (3) und der Gelenkschicht (4) eine zweite Dämpfungsschicht (10) angeordnet ist.

8. Schuh (1) nach einem der Ansprüche 1 bis 7, da-durch **gekennzeichnet**, dass auf der Oberseite des Sohlenkörpers (2) ein Unterschuhboden (11) angeordnet ist.

9. Schuh (1) nach einem der Ansprüche 1 bis 8, da-durch **gekennzeichnet**, dass die Unterseite des Sohlenkörpers (2) in den hinteren zwei Dritteln eine im Wesentlichen konstante Krümmung aufweist, wobei der Krümmungsradius mindestens einen Drittel, vorzugsweise mindestens die Hälfte und insbesondere maximal drei Viertel, vorzugsweise maximal zwei Drittel der Länge des Sohlenkörpers (2) beträgt.

10. Schuh (1) nach einem der Ansprüche 1 bis 8, da-durch **gekennzeichnet**, dass der Knickbereich (6) des Sohlenkörpers (2) in der vorderen Hälfte, vorzugsweise bei im Wesentlichen einem Drittel, des Sohlenkörpers (2) liegt.
